# EUROPÄISCHE PATENTSCHRIFT

(11) **EP 1 375 803 B1**
(45) Veröffentlichungstag und Bekanntmachung des Hinweises auf die Patenterteilung: **19.10.2005**
(21) Anmeldenummer: 03011830.1
(22) Anmeldetag: 26.05.2003
(51) Int. Cl.: E05D 11/08, E05D 11/10

(54) **Türscharnier insbesondere für Kraftfahrzeuge**
Door hinge in particular for motor vehicles
Charnière de porte notamment pour véhicules automobile

(30) Priorität: 26.06.2002 DE 10228435
(43) Veröffentlichungstag der Anmeldung: 02.01.2004
(73) Patentinhaber: ISE Innomotive Systems Europe GmbH, 51702 Bergneustadt (DE)
(72) Erfinder: Löwen, Jakob, 51647 Gummersbach (DE); Siegert, Viktor, 51580 Reichshof (DE); Olfert, Johann, 51702 Bergneustadt (DE)
(74) Vertreter: Wenzel & Kalkoff

(56) Entgegenhaltungen:
- WO-A-00/42280
- DE-A- 4 212 181

## Beschreibung

Die Erfindung betrifft ein Türscharnier insbesondere für Kraftfahrzeuge.

Es sind Türscharniere bekannt, mit denen sich Türen von Kraftfahrzeugen beim Verschwenken derselben mindestens in der vollständig geöffneten Lage mittels Rastvorrichtungen festsetzen lassen, damit sie nicht unbeabsichtigt wieder zuschlagen oder ihren Öffnungswinkel ändern. Bevorzugt werden heute Türscharniere eingesetzt, mit denen sich Türen beim Öffnen oder Schließen auch in Zwischenpositionen festsetzen lassen, aus denen sie mit relativ geringem Kraftaufwand von Hand wieder gelöst und weiterverschwenkt werden können.

Es sind auch Türscharniere bekannt, die es gestatten, eine Tür in jeder gewünschten Position zwischen der Schließ- und der maximalen Öffnungslage der Tür festzusetzen und aus dieser Lage durch Überwindung der mechanischen Haltekraft des Türscharniers wieder zu lösen und in die gewünschte Richtung zu verschwenken. Ein Türscharnier dieser Art ist aus WO oo/42280 bekannt, bei dem ein Türscharnierteil mittels eines Scharnierzapfens relativ verdrehbar zu einem Säulenscharnierteil angeordnet ist und eine eine Bremseinrichtung umfassende Festsetzeinheit die Tür beim Öffnen oder Schließen festhält, sobald das Verschwenken der Tür beendet wird, und die Tür wieder freigibt, sobald die Haltekraft von Hand durch Weiterverschwenken der Tür überwunden wird. Dieser Wirkung des Türscharniers liegt das Prinzip zugrunde, daß die Bremseinrichtung der Festsetzeinheit in Abhängigkeit von der Bewegungssituation - Verschwenken oder Anhalten - aus- und eingeschaltet wird. Dieses Prinzip wird in dem bekannten Türscharnier zuverlässig auf mechanischem Weg, jedoch mit einer relativ komplexen Konstruktion verwirklicht.

Es besteht daher die Aufgabe, ein Türscharnier insbesondere für Kraftfahrzeuge zu schaffen, mit dem sich die Tür stufenlos, also in jeder Position ihres maximalen Öffnungswinkels, beim Schließen und Öffnen festsetzen läßt und die einen einfachen Aufbau aufweist.

Diese Aufgabe wird mit einem Türscharnier gemäß Anspruch 1 gelöst.

Es wird darauf hingewiesen, daß die Erfindung nicht auf Türscharniere für Kraftfahrzeuge beschränkt ist, sondern eine Anwendung als Drehgelenkverbindung auch für andere Zwecke wie z. B. Klappen, Deckel und dergleichen, sowie Fenster, Türen usw. von Bauwerken aller Art Anwendung finden kann. Außerdem umfaßt die Erfindung auch Abwandlungen, die für den Fachmann selbstverständlich sind und deshalb hier nicht gesondert dargelegt werden wie z. B. Türscharniere, bei denen der Scharnierzapfen an dem Säulenscharnierteil, also am Rahmen des Fahrzeugs, befestigt ist und die Tür mit dem Türscharnierteil um den Scharnierzapfen drehbar gelagert ist. Entsprechend sind die Festsetzeinheit und die Betätigungseinheit anzupassen.

Das erfindungsgemäße Türscharnier zeichnet sich durch eine klare konstruktive Gliederung der Komponenten aus, die ein stufenloses Festsetzen der Tür in jeder Position ihres maximalen Schwenkwinkels in zuverlässiger Weise mit einem relativ einfachen Aufbau insbesondere der Festsetzeinheit, der Druckeinheit sowie der Betätigungseinheit verwirklichen.

In einer Ruheposition wird die Tür, an der der Scharnierzapfen befestigt ist, mit der Festsetzeinheit gehalten. In diesem Kopplungszustand der Festsetzeinrichtung stehen deren Bremselemente durch die Wirkung der Druckeinheit miteinander in Eingriff. Wenn die Tür durch Überwindung der Haltekraft der Festsetzeinheit aus der Ruheposition bewegt bzw. verschwenkt wird, deaktiviert zunächst die Betätigungseinheit die Druckeinheit, d.h., daß sich die Bremselemente voneinander lösen und die Festsetzeinheit so in einen Trennzustand übergeht, so daß der Scharnierzapfen zum Verschwenken der Tür freigegeben ist. Sobald die Türbewegung aufhört, weil die Tür die Position eingenommen hat, in der sie nun festgesetzt werden soll, aktiviert die Betätigungseinheit die Druckeinheit, so daß die Festsetzeinheit wieder ihren Kopplungszustand einnimmt, in dem die Bremselemente miteinander in Eingriff gebracht sind und so der Scharnierzapfen und der Türscharnierteil mit der Tür festgesetzt sind. Aus dieser Ruheposition, in der die Tür durch die Festsetzeinheit sicher gehalten ist, kann die Tür jederzeit leicht erneut verschwenkt werden, und zwar aus jeder Zwischenposition heraus sowohl in Richtung der Schließstellung der Tür als auch in Richtung auf ihre maximale Öffnungslage hin.

Die Betätigungseinheit weist ein Steuerelement auf, das mit dem Scharnierzapfen fest verbunden ist und im Eingriff mit einem an der Festsetzeinheit derart ausgebildeten Steuerprofil steht, daß eine Drehbewegung des Scharnierzapfens eine Relativbewegung des Steuerelementes längs des Steuerprofils bewirkt und dadurch die Bremselemente voneinander gelöst werden und die Druckeinheit so von der aktivierten Lage in die deaktivierte Lage versetzt wird, während die Festsetzeinheit von dem Kopplungszustand in den Trennzustand übergeht. Dabei ist die Zuordnung des Steuerprofils zu der Festsetzeinheit eine Frage der Definition, wo innerhalb des Wirkungszusammenhangs die Betätigungseinheit konstruktiv aufhört und die Festsetzeinheit beginnt. Auf jeden Fall wird die Betätigungseinheit wirksam, sobald ihr mit dem Scharnierzapfen fest verbundenes Steuerelement bewegt wird, wenn sich nämlich am Beginn einer Schwenkbewegung der Tür der Scharnierzapfen mit dem Steuerelement zu drehen beginnt. Durch die Bewegung des Steuerelements längs des Steuerprofils geht die Festsetzeinheit vom Kopplungszustand in den Trennzustand über, weil die Druckeinheit deaktiviert und so die Bremselemente voneinander gelöst werden. Sobald die Schwenkbewegung der Tür nachläßt, kehrt das Steuerelement in einer Gleit- oder Rollbewegung längs des Steuerprofils wieder in die Ausgangsposition zurück, in der die Betätigungseinheit die Druckeinheit wieder aktiviert, die ihrerseits die Festsetzeinheit vom Trennzustand in den Kopplungszustand versetzt, so daß die Bremselemente wieder miteinander in Eingriff stehen und der Scharnierzapfen und damit der Türscharnierteil und die Tür selbst wieder festgesetzt sind.

Eine sehr einfache Lösung für die Ausbildung des Steuerelementes und des hiermit zusammenwirkenden Steuerprofils ergibt sich, wenn das Steuerelement ein Stift ist, der sich quer durch den Scharnierzapfen erstreckt und von dem mindestens einer der Endabschnitte seitlich aus dem Scharnierzapfen vor- und mit dem Steuerprofil in Eingriff steht, das vorzugsweise an dem ersten Bremselement der Feststelleinheit ausgebildet ist, das axial verschiebbar und drehbar gegenüber dem zweiten feststehend ausgebildeten Bremselement ist. Diese konstruktive Lösung zeichnet sich durch eine besonders einfache Herstellung und durch besondere Zuverlässigkeit aus, weil sich durch den im Scharnierzapfen unmittelbar befestigten Stift und dessen seitlich aus dem Scharnierzapfen vorstehende Endabschnitte ein sicherer Eingriff mit dem Steuerprofil unter der Wirkung der Druckeinheit ergibt.

Das Steuerprofil als Bindeglied zwischen der Festsetzeinheit und der Betätigungseinheit ist vorzugsweise unmittelbar an dem ersten Bremselement derart bogenförmig ausgebildet, daß der Kopplungszustand der Festsetzeinheit erreicht wird, wenn der Stift in der Bogenmitte steht, wobei beide Bremselemente miteinander in Eingriff stehen, und der Trennzustand der Festsetzeinheit herbeigeführt wird, wenn der jeweils vorstehende Endabschnitt des Stiftes von der Bogenmitte aus an einer der beiden Bogenseiten entlang bewegt wird und so das erste Bremselement axial verschoben und von dem zweiten Bremselement gelöst wird. Die Bogenform des Steuerprofils bezieht sich dabei insbesondere auf die Bogenmitte, mit der der im Querschnitt vorzugsweise kreisrund ausgebildete Stift als Steuerelement in Eingriff steht, wenn die Festsetzeinheit den Kopplungszustand einnimmt, sowie auf die abgerundeten Enden der beiden Bogenseiten zu beiden Seiten der Bogenmitte. Denn an dem Ende der Bogenseite, zu der hin der Stift bewegt wird, befindet sich der Stift im Trennzustand der Festsetzeinheit, wenn nämlich der Stift als Steuerelement der Betätigungseinheit die Bremselemente voneinander gelöst und damit die Druckeinheit deaktiviert hat. Die Bogenseiten können, von einer abgerundeten Bogenmitte ausgehend, bis zu ihren abgerundeten Enden - bezogen auf die Gebrauchslage des Türscharniers - gerade abfallend bzw. geneigt verlaufen.

Nach einer erfindungsgemäßen Weiterbildung ist das Steuerprofil an dem - bezogen auf die Gebrauchslage des Türscharniers - oberen Abschnitt einer radialen Öffnung in einem Oberteil des ersten Bremselementes in Höhe des Steuerelementes bzw. des Stiftes ausgebildet, der sich quer durch den Scharnierzapfen erstreckt. Anstelle eines Stiftes läßt sich als Steuerelement auch ein an dem Scharnierzapfen befestigter Nocken oder eine Nockenrolle verwenden, die mit dem Steuerprofil in Eingriff steht. Ebenso kann das Steuerprofil an einem auf die Druckeinheit einwirkenden Schieber, der mit dem ersten Bremselement verbunden ist, ausgebildet sein. Da sich jedoch eine besonders einfache Konstruktion ergibt, wenn das Steuerprofil kein gesondertes Bauteil erfordert, wird das Steuerprofil am oberen Abschnitt bzw. an der Oberseite - bezogen auf die Gebrauchslage des Türscharniers - einer radialen Öffnung in einem Oberteil des ersten Bremselementes, das nach Art einer Verlängerung des ersten Bremselementes ausgebildet sein kann, hergestellt. Auf diese Weise ergibt sich eine unmittelbare Einwirkung des als Steuerelement direkt an dem Scharnierzapfen befestigten Stiftes als Teil der Betätigungseinheit auf das erste Bremselement als Teil der Festsetzeinheit.

Vorzugsweise steht der Stift auf beiden Seiten des Scharnierzapfens mit einem Endabschnitt vor, um die von der Betätigungseinheit auf die Druckeinheit zu übertragenden Kräfte möglichst gleichmäßig zu verteilen. Dadurch ergibt sich ein unmittelbarer Eingriff der beiden Endabschnitte mit entsprechenden in dem Oberteil radial einander gegenüberliegenden Öffnungen und den dort ausgebildeten Steuerprofilen.

Die Größenverhältnisse des Steuerelementes und des Steuerprofils hängen im wesentlichen von den von der Druckeinheit zu übertragenden Kräften und dem erforderlichen Weg ab, der zum Trennen der beiden Bremselemente erforderlich ist. Lediglich als Beispiel wird insoweit angegeben, daß die Breite der Öffnungen etwa dem 1,5- bis 3-fachen Durchmesser des Stiftes entspricht und die im Falle der Wahl eines bogenförmigen Steuerprofils zweckmäßig variable Höhe der Öffnungen so bemessen ist, daß der Stift frei entlang der Länge des Bogens des Steuerprofils gleiten kann. Bei der Ausbildung des unteren Abschnitts der radialen Öffnung, der also dem Steuerprofil gegenüberliegt, ist im wesentlichen nur darauf zu achten, daß ein Verklemmen des Stiftes in jeder möglichen Position desselben zu vermeiden ist.

Nach einer erfindungsgemäßen Weiterbildung ist zweckmäßig, daß die Druckeinheit und die Festsetzungseinheit - in dem Gehäuse - bezogen auf die Gebrauchslage des Türscharniers - übereinander angeordnet sind, so daß die Druckeinheit unmittelbar auf die Festsetzeinheit einwirkt.

Vorzugsweise erstreckt sich der Scharnierzapfen in koaxialer Lage durch die Druckeinheit und die Festsetzeinheit, so daß der Scharnierzapfen gleichzeitig als Zentrierelement für die Zuordnung der beiden Einheiten dient.

Nach einer Weiterbildung der Erfindung wird bevorzugt, daß sich die Festsetzeinheit - bezogen auf die Gebrauchslage des Türscharniers - im unteren Teil des Gehäuses befindet, wo das zweite Bremselement gehäusefest ausgebildet und das erste Bremselement mit dem Scharnierzapfen verbunden ist, auf das die Druckeinheit einwirkt. Durch diese und durch die vorgenannte Maßnahme ergibt sich eine besonders kompakte Bauweise des Türscharniers.

Für das Zusammenwirken zwischen der Betätigungseinheit und der Festsetzeinheit ist zweckmäßig, daß das erste Bremselement relativ zu dem Scharnierzapfen axial und radial in dem Maße verschiebbar bzw. bewegbar ist, wie es die Relativbewegung zwischen dem Steuerelement und dem Steuerprofil vorgibt.

Da die Druckeinheit im wesentlichen nur kurzen, federnden axialen Bewegungen unterliegt, die zweckmäßig unmittelbar benachbarte Festsetzeinheit jedoch vorzugsweise auch Drehbewegungen unterliegt, wird zweckmäßig zwischen der Druckeinheit und der Festsetzeinheit ein Lager, z.B. ein Kugellager oder ein Gleitlager oder dergleichen angeordnet. Auch eine Anlaufscheibe würde ausreichen.

Die Bremselemente der Festsetzeinheit sind zur Verstärkung der Bremskraft vorzugsweise mit konischen Bremsflächen ausgestattet.

Nach einer erfindungsgemäßen Weiterbildung ist vorgesehen, daß die Druckeinheit als Feder, z. B. als Blatt- oder Tellerfederpaket ausgebildet ist, die sich mit Vorspannung zwischen der Festsetzeinheit und einem Deckel oder Abschluß des Gehäuses abstützt.

Ferner ist vorzugsweise vorgesehen, daß der Scharnierzapfen, der sich koaxial durch das zylindrische Gehäuse erstreckt, in dem unteren Abschnitt - bezogen auf die Gebrauchslage des Türscharniers - des Gehäuses drehbar gelagert und axial abgestützt ist, während sich ein zweites Radiallager für den Scharnierzapfen an dem von dem unteren Abschnitt entfernt liegenden oberen Abschluß oder Deckel des Gehäuses befindet. Auf diese Weise sind sämtliche Funktionen des erfindungsgemäßen Türscharniers kompakt und raumsparend in dem Gehäuse untergebracht, in dem sich auch der Scharnierzapfen in einfacher Weise radial und axial lagern läßt.

Das Gehäuse ist an dem - bezogen auf die Gebrauchslage des Türscharnies - oberen Ende offen, damit die Montage der innen liegenden Bauteile leicht vorgenommen werden kann. Der obere Abschluß des Gehäuses besteht in diesem Fall vorzugsweise aus einer Mutter oder aus einem in das Gehäuse einschraubbaren Einsatz, in dem sich das Radiallager für den Scharnierzapfen befindet.

Eine sehr wesentliche Weiterbildung der Erfindung besteht darin, daß das erste mit dem Scharnierzapfen verbundene Bremselement und das zweite gehäusefeste Bremselement jeweils eine konische Bremsfläche aufweisen, jedoch im Abstand voneinander angeordnet sind und zwischen diesen beiden Bremselementen ein loses ein- oder mehrteiliges ringförmiges Bremssegment mit entsprechend konischen Bremsflächen zur Verstärkung der Bremswirkung zwischengeschaltet ist. Dabei besteht das ringförmige Bremssegment zweckmäßig aus ringförmig in dem Gehäuse angeordneten Bremsschalen, die sich leicht anpassen und in einfacher Weise montieren lassen. Durch die Einfügung des ringförmigen Bremssegmentes wird die Gesamtbremsfläche, die für die Festsetzeinheit zur Verfügung steht, wesentlich vergrößert.

Ausführungsbeispiele der Erfindung werden nachstehend anhand der Zeichnungen näher erläutert. In den Zeichnungen zeigen:
- Fig. 1: eine Ansicht eines ersten Ausführungsbeispiels eines Türscharniers als Längsschnittdarstellung;
- Fig. 2: eine Querschnittsansicht einer Betätigungseinheit des Ausführungsbeispiels von Fig. 1 im Schnitt entlang der Schnittlinie II-II von Fig. 1;
- Fig. 3: eine schematische Seitenansicht von Einzelheiten der Betätigungseinheit von Fig. 1 und 2 sowie von einer Festsetzeinheit von Fig. 1, wobei die Festsetzeinheit links in der Darstellung von Fig. 3 im Kopplungszustand und rechts davon im Trennzustand dargestellt ist;
- Fig. 4: eine perspektivische Gesamtansicht eines zweiten Ausführungsbeispiels des Türscharniers;
- Fig. 5: eine Seitenansicht des Türscharniers von Fig. 4;
- Fig. 6: eine Draufsicht des Türscharniers von Fig. 4 und 5;
- Fig. 7: eine Längsschnittdarstellung des zweiten Ausführungsbeispiels von Fig. 4-6 im Schnitt entlang der Linie VII-VII von Fig. 6;
- Fig. 8: eine Schnittansicht einer Einzelheit von Fig. 7 zur Verdeutlichung der dort verwendeten Betätigungseinheit mit Teilen einer Druckeinheit sowie der dort verwendeten Festsetzeinheit.

Das in Fig. 1 dargestellte erste Ausführungsbeispiel eines für Kraftfahrzeuge bestimmten Türscharniers weist einen an der nicht dargestellten Kraftfahrzeugtür zu befestigenden Türscharnierteil 1 und einen an dem ebenfalls nicht dargestellten Kraftfahrzeugrahmen zu befestigenden Säulenscharnierteil 2 auf, die mittels eines Scharnierzapfens 3 drehbar miteinander verbunden sind. Der Scharnierzapfen 3 ist in der aus der Zeichnung ersichtlichen Weise mit seinem oberen Abschnitt an dem Türscharnierteil 1 lösbar befestigt. Hierfür greift das obere Ende des Scharnierzapfens 3 in eine Bohrung 1a des Türscharnierteils und wird dort mittels einer Schraube 4 festgezogen, die mit ihrem Gewindeabschnitt in eine Gewindebohrung 5 am Ende des Scharnierzapfens 3 greift.

Der Scharnierzapfen 3 erstreckt sich in koaxialer Lage durch ein Gehäuse 6, das an dem Säulenscharnierteil 2 befestigt ist. Zur Verdeutlichung wird auf Fig. 4-6 hingewiesen, wo von einem zweiten Ausführungsbeispiel mehrere Ansichten zu sehen sind, bei denen ein ähnliches zylindrisches Gehäuse verwendet wird, das an dem Säulenscharnierteil 2 befestigt ist.

Das Gehäuse 6 weist eine obere Öffnung 7 auf, die ein Gewinde aufweist zur Aufnahme einer Mutter 8, mit der das Gehäuse 6 oben verschlossen wird. In zentrischer Lage der Mutter 8 ist ein Radiallager 9 für den dort gelegenen Abschnitt des Scharnierzapfens 3 vorgesehen. Am unteren Ende weist das Gehäuse 6 eine zentrische Bohrung 10 auf, die in einen Absatz 12 übergeht, an dem in Verbindung mit der Bohrung 10 ein Axial- und Radiallager 11 für das untere Ende des Scharnierzapfens 3 in der aus der Zeichnung ersichtlichen Weise ausgebildet ist.

Im unteren Teil des Gehäuses 6 befindet sich eine Festsetzeinheit F, die im wesentlichen aus einem ersten durch eine Lagerfläche 15 zentrisch sowie drehbar an dem Scharnierzapfen 3 gelagerten und im unteren Teil konisch ausgebildeten Bremselement 13 und einem zweiten Bremselement 14 besteht, das als Konussitz für das Bremselement 13 im unteren Teil des Gehäuses 6 ausgebildet ist, wie in der Zeichnung dargestellt ist.

An das konische Unterteil des ersten Bremselementes 13 schließt sich ein im wesentlichen zylindrisches Oberteil 18 an, über dem ein Kugellager 17 und eine im wesentlichen aus einem Tellerfederpaket 16 bestehende Druckeinheit D angeordnet ist.

Im Kopplungszustand der Festsetzeinheit F wird von der Druckeinheit D über das Kugellager 17 axial Druck auf die Festsetzeinheit F ausgeübt, so daß die Bremselemente 13 und 14 im Eingriff miteinander stehen. Unter der Wirkung einer nachstehend beschriebenen Betätigungseinheit B läßt sich die Festsetzeinheit F in einen Trennzustand versetzen, in dem das erste Bremselement 13 von dem zweiten Bremselement 14 gelöst und mit dem Kugellager 17 gegen die axiale Kraft der Druckeinheit D nach oben verschoben ist.

Wie Fig. 1 zeigt, ist ein als Steuerelement der Betätigungseinheit B dienender Stift 19 quer zur Längsachse des Scharnierzapfens 3 in diesem befestigt, wobei rechts und links jeweils Endabschnitte 19a des Stiftes 19 von dem Scharnierzapfen 3 in der aus der Zeichnung ersichtlichen Weise vorstehen. Diese erstrecken sich in einander gegenüberliegende und spiegelbildlich identisch ausgebildete Öffnungen 21 im Oberteil 18 des ersten Bremselementes 13. An der Oberseite jeder Öffnung 21 erstreckt sich ein im wesentlichen bogenförmig gestaltetes Steuerprofil 22, mit dem der Stift 19 als Steuerelement unter der Einwirkung der von der Druckeinheit D ausgehenden axialen Kraft ständig in Eingriff steht. Wie vor allem Fig. 3 erkennen läßt, weist das Steuerprofil 22 in jeder Öffnung 21 eine Bogenmitte 23 und nach beiden Seiten abfallende Bogenseiten 24 auf.

Wenn die Tür des Kraftfahrzeugs und damit der Türscharnierteil 1 über den Scharnierzapfen 3 und die Festsetzeinheit F an dem Säulenscharnierteil 2 und damit relativ zu dem Kraftfahrzeugrahmen festgesetzt ist, steht die Festsetzeinheit F in dem in Figur 1 und 2 sowie links in Fig. 3 dargestellten Kopplungszustand, in dem die beiden Bremselemente 13, 14 durch die Einwirkung der Druckeinheit D im Eingriff gehalten sind. Die Endabschnitte 19a des Stiftes 19 liegen jeweils an der Bogenmitte 23 des Steuerprofils 22 an. Sobald die Tür des Kraftfahrzeugs und damit der Türscharnierteil 1 bewegt, nämlich verschwenkt wird, wird bei der einsetzenden Drehbewegung des Scharnierzapfens 3 der Stift 19 mitgenommen, so daß die Endabschnitte 19a ihre Position an der Bogenmitte 23 des Steuerprofils 23 verlassen und an der Bogenseite 24 entlanggleiten, die der Drehrichtung des Scharnierzapfens 3 entspricht, wobei gemäß Fig. 3 eine von der Bogenmitte 23 nach rechts gerichtete Bewegung der Endabschnitte 19a des Stiftes 19 angenommen wird. Dieser Bewegung entspricht in Fig. 2 einer Drehbewegung des Stiftes 19 im Uhrzeigersinn, so daß der Stift 19 und dessen Endabschnitte 19a am Ende ihrer Relativbewegung gegenüber dem ersten Brems-element 13 in der in Fig. 2 mit strich-punktierten Linien dargestellten Lage stehen, die der rechten Darstellung von Fig. 3 entspricht, wo gegenüber der linken Darstellung der Endabschnitt 19a des Stiftes 19 - relativ zu dem ersten Bremselement 13 - nach rechts gewandert ist. Auf diese Weise ist durch die Betätigungseinheit B die Festsetzeinheit F vom Kopplungszustand (links in Fig. 3) in den Trennzustand (rechts in Fig. 3) übergegangen, so daß sich der Scharnierzapfen 3 unter Mitnahme des ersten Bremselementes 13 beim weiteren Verschwenken der Tür frei weiterdrehen kann.

Sobald die Schwenkbewegung der Tür und damit die Drehbewegung des Scharnierzapfens 3 aufhört, dreht sich das erste Bremselement 13 gegenüber dem Scharnierzapfen 3 und dem Stift 19 soweit wieder zurück, daß die Endabschnitte 19a wieder ihre Position an der Bogenmitte 13 des Steuerprofils 23 einnehmen. Diese Wiederherstellung des Kopplungszustandes der Festsetzeinheit F beruht auf der Wirkung der Druckeinheit D, deren axiale Kraft über das bogenförmige Steuerprofil 22 eine entsprechende Drehkomponente ausübt, durch die die Endabschnitte 19a des Stiftes 19 die Bogenmitte 23 des Steuerprofils 22 erreichen.

Die axiale Bewegung des ersten Bremselementes 13 der Festsetzeinheit F wird bei einem Vergleich der linken und der rechten Darstellung von Fig. 3 deutlich, wo der vom Kopplungszustand bis zum Trennzustand der Festsetzeinheit F bzw. von dem ersten Bremselement 13 zurückgelegte axiale Weg mit H gekennzeichnet ist.

Das zweite in Fig. 4-8 dargestellte Ausführungsbeispiel hat vom Prinzip her einen gleichen Aufbau wie das erste Ausführungsbeispiel. Nicht ins Gewicht fallende Unterschiede zwischen den beiden Ausführungsbeispielen werden deshalb nicht gesondert beschrieben, sondern sind den Zeichnungen zu entnehmen. Das gleiche gilt für den grundsätzlich übereinstimmenden Aufbau, der auch durch die Verwendung gleicher Bezugszeichen verdeutlicht wird. Die Beschreibung konzentriert sich deshalb im folgenden auf den wesentlichen Unterschied des zweiten gegenüber dem ersten Ausführungsbeispiel.

Zwischen dem ersten bewegbaren Bremselement 13 und dem zweiten mit dem Gehäuse 6 fest verbundenen Bremselement 14 ist bei diesem Ausführungsbeispiel zur Verstärkung der Bremskraft der Festsetzeinheit F ein mehrteiliges ringförmiges Bremssegment 25 zwischengeordnet, das radial mehrfach geteilt, nämlich aus mehreren ringförmig in dem Gehäuse 6 angeordneten Bremsschalen 26 zusammengesetzt ist. Form und Anordnung der Bremsschalen 26 ergibt sich insbesondere aus Fig. 7. Danach stehen die oberen Konusflächen 27 der Bremsschalen mit den entsprechenden Konus- bzw. Bremsflächen des ersten Bremselementes 13 in Eingriff (Kopplungszustand), während die unteren Konusflächen 27 der Bremsschalen 26 mit der entsprechenden Konus- bzw. Bremsfläche des zweiten Bremselementes 14 zusammenwirken. Durch Einfügung des Bremssegmentes 25 wird die insgesamt für die Festsetzeinheit zur Verfügung stehende Bremsfläche, auf die die Druckeinheit D zur Einwirkung kommt, wesentlich vergrößert.

In beiden Ausführungsbeispielen - aber auch für alle anderen Ausgestaltungen dieser Weiterbildung der Erfindung - läßt sich die von dem Tellerfederpaket 16 oder jeder anderen dort eingesetzten Feder ausgehende und auf das erste Bremselement 13 ausgeübte Kraft variieren, indem man die Mutter 8 tiefer in die Öffnung 7 des Gehäuses 6 eindreht oder aber aus der Öffnung 7 weiter herausdreht. Für die radiale Lagerung des Scharnierzapfens 3 spielt es keine wesentliche Rolle, ob dabei das Radiallager 9, das in zentraler Position der Mutter 8 ausgebildet ist, etwas höher oder etwas tiefer versetzt wird. Auf jeden Fall wird damit eine Beeinflussung der Größe des Drehmomentes möglich, das auf die Betätigungseinheit B beim Verdrehen des ersten Bremselementes 13 auszuüben ist. Gleichzeitig wird damit die Bremskraft der Feststelleinheit F beeinflußt.

Nicht eingezeichnet ist ein Lager oder eine Anlaufscheibe, die zweckmäßig zwischen dem Oberteil 18 des Bremselementes 13 und dem Tellerfederpaket 16 der Druckeinheit D eingefügt ist, um die beim Verschwenken der Tür entstehende Reibung möglichst gering zu halten. Funktion und Wirkung des Türscharniers entsprechen im übrigen dem ersten Ausführungsbeispiel, so daß von einer Wiederholung der Beschreibung hierzu abgesehen wird.

Beide dargestellten und beschriebenen Beispiele ermöglichen ein stufenloses Abbremsen und Festsetzen der Tür eines Kraftfahrzeuges oder dergleichen in jeder gewünschten Position des maximalen Öffnungswinkels der Tür, und es bedarf nicht mehr Kraftaufwand als bei herkömmlichen Türfeststellern, um die Tür aus der jeweiligen Zwischenposition wieder erneut in die jeweils gewünschte Richtung zu verschwenken.

## Patentansprüche

1. Ein Türscharnier, insbesondere für Kraftfahrzeuge, umfaßt
- einen Türscharnierteil (1),
- einen Säulenscharnierteil (2),
- eine Festsetzeinheit (F) in einem Gehäuse (6), die ein erstes Bremselement (13), das mit dem Scharnierzapfen (3) verbunden ist, und ein zweites Bremselement (14) aufweist, das mit dem Gehäuse (6) fest verbunden ist, wobei die Bremselemente (13, 14) in einem Kopplungszustand der Festsetzeinheit (F) miteinander in Eingriff stehen und in einem Trennzustand der Festsetzeinheit (F) voneinander gelöst sind,
- eine Druckeinheit (D) in dem Gehäuse (6), die in ihrer aktivierten Lage die Festsetzeinheit (F) in dem Kopplungszustand hält und in ihrer deaktivierten Lage den Trennzustand der Festsetzeinheit (F) bewirkt, und
- eine Betätigungseinheit,
**dadurch gekennzeichnet, daß**
- an dem Türscharnierteil (1) der Scharnierzapfen (3) befestigt ist,
- an dem Säulenscharnierteil (2) das Gehäuse (6) befestigt ist, in dem der Scharnierzapfen (3) drehbar gelagert ist,
- die Bremselemente (13, 14) im Kopplungszustand der Festsetzeinheit (F) den Scharnierzapfen (3) und den Türscharnierteil festsetzen und im Trennzustand der Festsetzeinheit (F) voneinander gelöst sind und dabei der Scharnierzapfen (3) mit dem Türscharnierteil (1) in dem Gehäuse verdreht werden kann, und
- die Betätigungseinheit (B), die den Scharnierzapfen (3) mit der Festsetzeinheit (F) koppelt, ein als Steuerelement ausgebildeten Stift (19) aufweist, der sich quer durch den Scharnierzapfen (3) erstreckt und von dem mindestens einer der Endabschnitte (19a) derart seitlich aus dem Scharnierzapfen (3) vor- und mit einem an der Festsetzeinheit (F) angeordneten Steuerprofil (22) in Eingriff steht, daß eine Drehbewegung des Scharnierzapfens (3) eine Relativbewegung des Stifts (19) längs des Steuerprofils (22) bewirkt und **dadurch** die Bremselemente (13, 14) voneinander gelöst werden und die Druckeinheit (D) so von der aktivierten Lage in die deaktivierte Lage versetzt wird, während die Festsetzeinheit (F) von dem Kopplungszustand in den Trennzustand übergeht, wobei das Steuerprofil (22) an dem ersten Bremselement (13) der Festsetzeinheit (F) ausgebildet und axial verschiebbar und verdrehbar gegenüber dem zweiten feststehend ausgebildeten Bremselement (14) ist und ein Anhalten der Drehbewegung des Scharnierzapfens (3) den Kopplungszustand der Festsetzeinheit (F) bewirkt, indem die Druckeinheit (D) aktiviert wird.

2. Türscharnier nach Anspruch 1, **dadurch gekennzeichnet, daß** das Steuerprofil (22) an dem ersten Bremselement (13) derart bogenförmig ausgebildet ist, daß der Kopplungszustand der Festsetzeinheit (F) erreicht wird, wenn der Stift (19) in der Bogenmitte (23) steht, wobei beide Bremselemente (13, 14) miteinander in Eingriff stehen, und der Trennzustand der Festsetzeinheit (F) herbeigeführt wird, wenn der jeweils vorstehende Endabschnitt (19a) des Stiftes (19) von der Bogenmitte (23) aus an einer der beiden Bogenseiten (24) entlangbewegt wird und so das erste Bremselement (13) axial verschoben und von dem zweiten Bremselement (14) gelöst wird.

3. Türscharnier nach einem der Anspruch 1 oder 2, **dadurch gekennzeichnet, daß** das Steuerprofil (22) an dem - bezogen auf die Gebrauchslage des Türscharniers - oberen Abschnitt einer radialen Öffnung (21) in einem Oberteil (18) des ersten Bremselementes (13) des Steuerelementes bzw. des Stiftes (19) ausgebildet ist, der sich quer durch den Scharnierzapfen (3) erstreckt.

4. Türscharnier nach Anspruch 3, **dadurch gekennzeichnet, daß** der Stift (19) auf beiden Seiten des Scharnierzapfens (3) mit einem Endabschnitt (19a) vorsteht zum Eingriff mit entsprechenden, in dem Oberteil (18) einander radial gegenüberliegenden Öffnungen (21) und dort ausgebildeten Steuerprofilen (22).

5. Türscharnier nach Anspruch 3 oder 4, **dadurch gekennzeichnet, daß** die Breite der Öffnungen (21) etwa dem 1,5- bis 3-fachen Durchmesser des Stiftes (19) entspricht und die im Falle eines bogenförmigen Verlaufs des Steuerprofils (22) entsprechend variable Höhe der Öffnungen (21) so bemessen ist, daß der Stift (19) frei entlang der Länge des Bogens des Steuerprofils (22) gleiten kann.

6. Türscharnier nach einem der vorhergehenden Ansprüche, **dadurch gekennzeichnet, daß** die Druckeinheit (D) und die Festsetzeinheit (F) in dem Gehäuse (6) - bezogen auf die Gebrauchslage des Türscharniers - übereinander angeordnet sind, so daß die Druckeinheit (D) unmittelbar auf die Festsetzeinheit (F) einwirkt.

7. Türscharnier nach einem der vorhergehenden Ansprüche, **dadurch gekennzeichnet, daß** sich der Scharnierzapfen (3) in koaxialer Lage durch die Druckeinheit (D) und die Festsetzeinheit (F) erstreckt.

8. Türscharnier nach Anspruch 6 und 7, **dadurch gekennzeichnet, daß** sich die Festsetzeinheit (F) - bezogen auf die Gebrauchslage des Türscharniers - im unteren Teil des Gehäuses (6) befindet, wo das zweite Bremselement (14) gehäusefest ausgebildet und das erste Bremselement (13) mit dem Scharnierzapfen (3) verbunden ist, auf das die Druckeinheit (D) einwirkt.

9. Türscharnier nach Anspruch 8, **dadurch gekennzeichnet, daß** das erste Bremselement (13) relativ zu dem Scharnierzapfen (3) axial und radial in dem Maße verschiebbar bzw. bewegbar ist, wie es die Relativbewegung zwischen dem Stift (19) und dem Steuerprofil (22) erfordert.

10. Türscharnier nach einem der Ansprüche 6-9, **dadurch gekennzeichnet, daß** zwischen der Druckeinheit (D) und der Festsetzeinheit (F) ein Lager z.B. ein Kugellager (17) oder ein Gleitlager oder dergleichen angeordnet ist.

11. Türscharnier nach einem der vorhergehenden Ansprüche, **dadurch gekennzeichnet, daß** die Bremselemente (13, 14) der Festsetzeinheit (F) konische Bremsflächen aufweisen.

12. Türscharnier nach einem der vorhergehenden Ansprüche, **dadurch gekennzeichnet, daß** die Druckeinheit (D) als Feder z. B. als Blatt- oder Tellerfederpaket (16) ausgebildet ist, die sich mit Vorspannung zwischen der Festsetzeinheit (F) und einem Deckel (8) des Gehäuses (6) abstützt.

13. Türscharnier nach einem der vorhergehenden Ansprüche, **dadurch gekennzeichnet, daß** der Scharnierzapfen (3), der sich koaxial durch das zylindrische Gehäuse (6) erstreckt, in dem unteren Abschnitt - bezogen auf die Gebrauchslage des Türscharniers - des Gehäuses (6) drehbar gelagert und axial abgestützt ist, während sich ein zweites Radiallager (9) für den Scharnierzapfen (3) an dem von dem unteren Abschnitt entfernt liegenden oberen Abschluß oder Deckel (8) des Gehäuses (6) befindet.

14. Türscharnier nach Anspruch 13, **dadurch gekennzeichnet, daß** der obere Abschluß des Gehäuses (6) aus einer Mutter (8) oder einem in das Gehäuse (6) einschraubbaren Einsatz besteht, in dem sich das Radiallager (9) für den Scharnierzapfen (3) befindet.

15. Türscharnier nach einem der vorhergehenden Ansprüche, **dadurch gekennzeichnet, daß** das erste mit dem Scharnierzapfen (3) verbundene Bremselement (13) und das zweite gehäusefeste Bremselement (14) jeweils eine konische Bremsfläche aufweisen, jedoch im Abstand voneinander angeordnet sind und zwischen diesen beiden Bremselementen (13, 14) ein loses ein- oder mehrteiliges ringförmiges Bremssegment (25) mit entsprechend konischen Bremsflächen (27) zur Verstärkung der Bremswirkung zwischengeschaltet ist.

16. Türscharnier nach Anspruch 15, **dadurch gekennzeichnet, daß** das ringförmige Bremssegment (25) aus ringförmig in dem Gehäuse (6) angeordneten Bremsschalen (26) besteht.

## Claims

1. Door hinge, in particular for motor vehicles comprising
- a door hinge member (1),
- a hinge member (2) associated with the door jamb,
- an immobilising unit (F) in a housing (6), including a first brake element (13), connected to the hinge pin (3), and a second brake element (14), rigidly connected to the housing (6), the brake elements (13, 14) being in an engaged relationship with one another when in a coupled state of the immobilising unit (F) and being released from one another in a released state of the immobilising unit (F),
- a compression unit (D) in the housing (6), which in its activated position maintains the immobilising unit (F) in the coupled state and in its deactivated position brings about the released state of the immobilising unit (F), and
- an operating unit,
**characterised in that**
- the hinge pin (3) is fitted to the door hinge member (1)
- the housing (6) wherein the hinge pin (3) is pivotally mounted, is fitted to the hinge member (2), associated with the door jamb,
- the brake elements (13, 14) fix the hinge pin (3) and the door hinge member in the coupled state of the immobilising unit (F) and are released in the released state of the immobilising unit (F), permitting the hinge pin (3) to be turned in the process with the door hinge member (1) in the housing and
- the operating unit (B), coupling the hinge pin (3) to the immobilising unit (F), comprises a pin (19) designed as a control element, extending transversely through the hinge pin (3) and from which at least one of the end sections (19a) projects laterally from the hinge pin (3) and comes into engagement with a control profile (22) provided on the immobilising unit (F) in such manner that a rotary movement of the hinge pin (3) causes a relative movement of the pin (19) along the control profile (22), as a result of which the brake elements (13, 14) are released from one another and the compression unit (D) is thus moved from the activated position into the deactivated position, while the immobilising unit (F) passes from the coupled state into the released state, in which case the control profile (22) is provided on the first brake element (13) of the immobilising unit (F) and is axially displaceable and rotatable in relation to the second stationary brake element (14) and stopping of the rotary movement of the hinge pin (3) brings about the coupled state of the immobilising unit (F) by activating the compression unit (D).

2. Door hinge according to claim 1, **characterised in that** the control profile (22) on the first brake element (13) is designed arc-like in such a manner that the coupled state of the immobilising unit (F) is attained if the pin (19) is situated in the centre (23) of the arc, in which case both brake elements (13, 14) are engaged with one another, and the released state of the immobilising unit (F) is brought about if the respectively projecting end section (19a) of the pin (19) is moved from the centre (23) of the arc along one of the two sides (24) of the arc, thus axially displacing the first brake element (13) and releasing it from the second brake element (14).

3. Door hinge according to either claim 1 or 2, **characterised in that** the control profile (22) - with regard to the position of use of the door hinge - is formed on the upper section of a radial aperture (21) in an upper portion (18) of the first brake element (13) of the control element and of the pin (19), which extends transversely through the hinge pin (3).

4. Door hinge according to claim 3, **characterised in that** the pin (19) projects on both sides of the hinge pin (3) by an end section (19a) for engagement in corresponding apertures (21) radially opposite from one another in the upper section (18) and control profiles (22) formed there.

5. Door hinge according to claim 3 or 4, **characterised in that** the width of the apertures (21) corresponds to approximately 1,5 to 3 times the diameter of the pin (19) and the correspondingly variable height of the apertures (21) is so dimensioned in the event of an arcuate configuration of the control profile (22) that the pin (19) can glide freely along the length of the arc of the control profile (22).

6. Door hinge according to any one of the preceding claims, **characterised in that** the compression unit (D) and the immobilising unit (F) are so placed one above the other in the housing (6) - with regard to the position of use of the door hinge - that the compression unit (D) acts directly on the immobilising unit (F).

7. Door hinge according to any one of the preceding claims, **characterised in that** the hinge pin (3), in a coaxial position, passes through the compression unit (D) and the immobilising unit (F).

8. Door hinge according to claim 6 and 7, **characterised in that** the immobilising unit (F) - with regard to the position of use of the door hinge - is situated in the lower part of the housing (6), where the second brake element (14) is provided immovably and the first brake element (13) is connected to the hinge pin (3), onto which the compression unit (D) acts.

9. Door hinge according to claim 8, **characterised in that** the first brake element (13), relative to the hinge pin (3), is displaceable or moveable axially and radially to the extent required by the relative movement between the pin (19) and the control profile (22).

10. Door hinge according to any one of claims 6 to 9, **characterised in that** a bearing, e.g. a ball bearing (17) or a slide bearing or the like is provided between the compression unit (D) and the immobilising unit (F).

11. Door hinge according to any one of the preceding claims, **characterised in that** the brake elements (13, 14) of the immobilising unit (F) comprise conical braking surfaces.

12. Door hinge according to any one of the preceding claims, **characterised in that** the compression unit (D) is designed as a spring, e.g. a leaf or disk spring stack (16), pre-stressed between the immobilising unit (F) and a cover (8) of the housing (6).

13. Door hinge according to any one of the preceding claims, **characterised in that** the hinge pin (3), extending coaxially through the cylindrical housing (6), - with regard to the position of use of the door hinge - is pivotally mounted and axially supported in the lower section of the housing (6), while a second radial bearing (9) for the hinge pin (3) is situated on the upper closure or cover (8) of the housing (6) remote from the lower section.

14. Door hinge according to claim 13, **characterised in that** the upper closure of the housing (6) consists of a nut (8) or an insert adapted to be screwed into the housing (6), in which insert the radial bearing (9) for the hinge pin (3) is accommodated.

15. Door hinge according to any one of the preceding claims, **characterised in that** the first brake element (13) connected to the hinge pin (3) and the second, stationary brake element (14) each comprise a conical braking surface, but are positioned in spaced apart relationship from one another and that between these two brake elements (13, 14) a loose one-part or multi-part annular braking segment (25) with correspondingly conical braking surfaces is interposed for an intensified braking action.

16. Door hinge according to claim 15, **characterised in that** the annular braking segment (25) consists of brake linings (26), arranged annularly in the housing (6).

## Revendications

1. Charnière de porte, en particulier pour véhicules automobiles, comprenant
- une pièce de charnière de porte (1),
- une pièce de charnière de montant (2),
- une unité de serrage (F) dans un bâti (6) qui présente un premier élément de frein (13) qui est relié au tourillon de la charnière (3) et un second élément de frein (14) qui est relié de manière fixe au bâti (6), les éléments de frein (13, 14) étant en prise l'un avec l'autre dans un état de couplage de l'unité de serrage (F) et étant détachés l'un de l'autre dans un état de séparation de l'unité de serrage (F),
- une unité de pression (D) dans le bâti (6) qui maintient dans sa position activée l'unité de serrage (F) dans l'état de couplage et qui provoque dans sa position désactivée l'état de séparation de l'unité de serrage (F) et
- une unité d'actionnement,
**caractérisée en ce**
- **que** le tourillon de la charnière (3) est fixé à la pièce de charnière de porte (1),
- le bâti (6), dans lequel le tourillon de la charnière (3) est positionné rotatif, est fixé à la pièce de charnière de montant (2),
- les éléments de frein (13, 14) serrent, dans l'état de couplage de l'unité de serrage (F), le tourillon de charnière (3) et la pièce de charnière de porte et sont détachés l'un de l'autre dans l'état de séparation de l'unité de serrage (F) et le tourillon de charnière (3) peut alors être tourné avec la pièce de charnière de porte (1) dans le bâti et
- l'unité d'actionnement (B) qui couple le tourillon de la charnière (3) avec l'unité de serrage (F) présente une cheville (19) configurée comme élément de commande qui s'étend transversalement à travers le tourillon de la charnière (3) et dont au moins l'une des portions d'extrémité (19a) est en prise latéralement hors du tourillon de la charnière (3) devant et avec un profilé de commande (22) placé sur l'unité de serrage (F) de telle manière qu'un mouvement de rotation du tourillon de la charnière (3) provoque un mouvement relatif de la cheville (19) le long du profilé de commande (22) et que les éléments de frein (13, 14) se détachent ainsi l'un de l'autre et que l'unité de pression (D) est ainsi déplacée de la position activée à la position désactivée tandis que l'unité de serrage (F) passe de l'état de couplage à l'état de séparation, le profilé de commande (22) étant configuré sur le premier élément de frein (13) de l'unité de serrage (F) et étant déplaçable axialement et rotatif par rapport au second élément de frein configuré fixe et qu'un arrêt du mouvement de rotation du tourillon de la charnière (3) provoque l'état de couplage de l'unité de serrage (F) en activant l'unité de pression (D).

2. Charnière de porte selon la revendication 1, **caractérisée en ce que** le profilé de commande (22) est configuré sur le premier élément de frein en forme d'arc de telle manière que l'état de couplage de l'unité de serrage (F) est atteint lorsque la cheville (19) se trouve au milieu de l'arc (23), les deux éléments de frein (13, 14) étant en prise l'un avec l'autre et l'état de séparation de l'unité de serrage (F) étant provoqué lorsque la portion d'extrémité (19a) qui dépasse respectivement de la cheville (19) est déplacée le long de l'un des côtés de l'arc (24) à partir du milieu de l'arc (23) et que le premier élément de frein (13) est ainsi déplacé axialement et se détache du second élément de frein (14).

3. Charnière de porte selon l'une des revendications 1 ou 2, **caractérisée en ce que** le profilé de commande (22) est configuré sur la portion supérieure - par rapport à la position d'utilisation de la charnière de porte - d'une ouverture radiale (21) dans une partie supérieure (18) du premier élément de frein (13) de l'élément de commande ou de la cheville (19) qui s'étend transversalement à travers le tourillon de la charnière (3).

4. Charnière de porte selon la revendication 3, **caractérisée en ce que** la cheville (19) dépasse des deux côtés du tourillon de la charnière (3) avec une portion d'extrémité (19a) pour la prise avec des ouvertures (21) correspondantes opposées l'une à l'autre radialement dans la partie supérieure (18) et des profilés de commande qui y sont configurés (22).

5. Charnière de porte selon la revendication 3 ou 4, **caractérisée en ce que** la largeur des ouvertures (21) correspond à peu près à 1,5 jusqu'à 3 fois le diamètre de la cheville (19) et la hauteur variable correspondante des ouvertures (21) dans le cas d'une allure en forme d'arc du profilé de commande (22) est dimensionnée de telle manière que la cheville (19) peut glisser librement le long de la longueur de l'arc du profilé de commande (22).

6. Charnière de porte selon l'une des revendications précédentes, **caractérisée en ce que** l'unité de pression (D) et l'unité de serrage (F) sont placées l'une au-dessus de l'autre dans le bâti (6) - par rapport à la position d'utilisation de la charnière de la porte - si bien que l'unité de pression (D) agit directement sur l'unité de serrage (F).

7. Charnière de porte selon l'une des revendications précédentes, **caractérisée en ce que** le tourillon de la charnière (3) s'étend en position coaxiale à travers l'unité de pression (D) et l'unité de serrage (F).

8. Charnière de porte selon la revendication 6 et 7, **caractérisée en ce que** l'unité de serrage (F) se trouve - par rapport à la position d'utilisation de la charnière de porte - dans la partie inférieure du bâti (6) où le second élément de frein (14) est configuré fixe sur le bâti et le premier élément de frein (13) est relié au tourillon de la charnière (3) sur lequel l'unité de pression (D) agit.

9. Charnière de porte selon la revendication 8, **caractérisée en ce que** le premier élément de frein (13) est déplaçable ou mobile axialement et radialement par rapport au tourillon de la charnière (3) dans la mesure où le mouvement relatif entre la cheville (19) et le profilé de commande (22) l'exige.

10. Charnière de porte selon l'une des revendications 6 à 9, **caractérisée en ce qu'**un palier, par exemple un roulement à billes (17) ou un palier à glissement ou équivalent est placé entre l'unité de pression (D) et l'unité de serrage (F).

11. Charnière de porte selon l'une des revendications précédentes, **caractérisée en ce que** les éléments de frein (13, 14) de l'unité de serrage (F) présentent des surfaces de frein coniques.

12. Charnière de porte selon l'une des revendications précédentes, **caractérisée en ce que** l'unité de pression (D) est configurée comme un ressort, par exemple comme un paquet de ressorts à lames ou à disques (16) qui s'appuie avec une précontrainte entre l'unité de serrage (F) et un couvercle (8) du bâti (6).

13. Charnière de porte selon l'une des revendications précédentes, **caractérisée en ce que** le tourillon de la charnière (3), qui s'étend coaxialement à travers le bâti cylindrique (6), est positionné rotatif dans la portion inférieure - par rapport à la position d'utilisation de la charnière de la porte - du bâti (6) et est étançonné axialement tandis qu'un second palier radial (9) pour le tourillon de la charnière (3) se trouve sur la fermeture supérieure ou le couvercle (8) du bâti (6) qui est éloigné de la portion inférieure.

14. Charnière de porte selon la revendication 13, **caractérisée en ce que** la terminaison supérieure du bâti (6) est constituée par un écrou (8) ou un insert pouvant être vissé dans le bâti (6), insert dans lequel se trouve le palier radial (9) pour le tourillon de la charnière (3).

15. Charnière de porte selon l'une des revendications précédentes, **caractérisée en ce que** le premier élément de frein (13) relié au tourillon de la charnière (3) et le second élément de frein (14) fixe sur le bâti présentent chacun une surface de frein conique tout en étant cependant placés espacés l'un de l'autre et qu'entre ces deux éléments de frein (13, 14) il est intercalé un segment de frein (25) mobile annulaire en une ou plusieurs parties avec des surfaces de frein coniques correspondantes (27) pour le renforcement de l'effet de freinage.

16. Charnière de porte selon la revendication 15, **caractérisée en ce que** le segment de frein annulaire (25) est constitué par des coques de frein (26) placées en forme d'anneau dans le bâti (6).
